# EUROPÄISCHE PATENTSCHRIFT

(11) **EP 2 354 283 B1**
(45) Veröffentlichungstag und Bekanntmachung des Hinweises auf die Patenterteilung: **11.03.2015**
(21) Anmeldenummer: 10000795.4
(22) Anmeldetag: 27.01.2010
(51) Int. Cl.: D03D 15/00, D03D 27/06, D06N 7/00

(54) **Textiler Wand- oder Bodenbelag**
Wall or floor covering textile
Textile de revêtement mural ou de sol

(43) Veröffentlichungstag der Anmeldung: 10.08.2011
(73) Patentinhaber: Vorwerk & Co. Interholding GmbH, 42270 Wuppertal (DE)
(72) Erfinder: Hartmann, Hans-Rainer, 21502 Geesthacht (DE)
(74) Vertreter: Demski, Siegfried

(56) Entgegenhaltungen:
- EP-A1- 1 130 144
- EP-A1- 1 801 272
- JP-A- 1 192 849
- US-A- 731 433
- US-A- 1 749 551
- US-A- 2 575 029
- US-A- 3 004 564

## Beschreibung

Die Erfindung betrifft einen textilen Wand- oder Bodenbelag nach der Rutenweb-Technologie, umfassend eine in Längsrichtung verlaufende Polkette und ein Grundgewebe, bestehend aus einer Grundkette und zumindest einer Bindekette sowie hierzu rechtwinklig verlaufende Schussfäden, sowie einen textilen Wand- oder Bodenbelag.

Aus dem Stand der Technik sind verschiedene Verfahren zur Herstellung textiler Bodenbeläge bekannt. Die hierbei angewandten Technologien verwenden ein Grundgewebe, welches zumindest aus einer Grundkette und zumindest einer Bindekette, vorzugsweise mehreren Bindeketten besteht. In das Grundgewebe wird eine Polkette, welche aus einer Vielzahl von einzelnen Polkettfäden besteht, eingewebt. Somit wird erreicht, dass die Polkettfäden in Verbindung mit zumindest einem quer verlaufenden Schussfaden fest mit dem Grundgewebe verbunden werden, wobei das Grundgewebe selbst nur rückseitig in Erscheinung tritt, während die Polkettfäden nach oben aus dem Grundgewebe zumindest teilweise herausragen und den Flor des Wand- oder Bodenbelags bilden. Die hierbei verwendeten Grund- und Bindeketten werden von einem Betrachter der Oberfläche des Wand- oder Bodenbelags kaum wahrgenommen.

Zur Herstellung des Rutenteppichs wird aus den Fäden der Grund- und Bindekette ein Fach gebildet, in das durch den Webschützen oder Lanzettengreifer der Schussfaden eingetragen wird. Gleichzeitig bilden die florbildenden Polkettfäden ein zweites Fach, in das parallel oberhalb des Schussfadens ein fester Stab, die Rute, eingetragen wird. Wenn nunmehr bei der nächsten Schusseintragung wiederum ein Fach gebildet und der Polkettfaden im Grundgewebe mit eingebunden wird, bildet er über die Rute eine Schlinge. Diese Schlinge bleibt als Polnoppe erhaben stehen, wenn nach einigen weiteren Schuss- und Ruteneintragungen die zuerst eingelegten Ruten wieder in Schussrichtung herausgezogen werden. Hierbei besteht die Möglichkeit, sofern die Ruten nicht rund beziehungsweise flach und glatt ausgebildet sind, sondern an ihren Enden mit einem Schneidmesser versehen sind, beim Herausziehen die durch Schlingen gebildeten Polnoppen aufzuschneiden, sodass anstelle geschlossener Polnoppen ein Veloursteppich entsteht. Wird indes eine glattwandige Rute verwendet, bleiben die Polnoppen erhalten.

Die beim Weben des Rutenteppichs rechtwinklig zueinander verkreuzten Fadensysteme aus Schussfäden, Grundgewebe und Polkette führen zu einem festen Verbund in den die Polkettfäden eingebunden sind, sodass einzelne Fäden sich nicht aus dem Verbund lösen können. Hierbei verbindet die Bindekette die quer laufenden Schussfäden mit den längs verlaufenden Pol- und Grundkettfäden. Die Schussfäden werden hierbei abwechselnd über die Grundkette als Unterschuss beziehungsweise Oberschuss geführt, sodass die Schussfäden zusammen mit den Fäden der Binde- und Grundkette das Grundgewebe des Rutenteppichs bilden.

Es hat sich jedoch gezeigt, dass bei nach herkömmlichen Verfahren hergestellten textilen Wand- oder Bodenbelägen die Optik und Haptik nur eingeschränkt ausgeführt werden kann, weil die Teppichoberfläche eine sehr hohe Gewebedichte aufweist und hierdurch bedingt dieser wenig flexibel und wenig handhabbar ist. Ferner sind die gestalterischen Möglichkeiten zur Erzielung einer besonderen Optik extrem eingeschränkt, weil der herkömmliche textile Wand- oder Bodenbelag nur die Wahl der durch einen Polkettfaden und einen Zusatzfaden beeinflussbaren Farbrnusterung gestattet. Ferner ist die Haptik durch die Erhöhung der Webdichte nur eingeschränkt umsetzbar, weil derartige textile Wand- oder Bodenbeläge im Wesentlichen voluminöser und weniger griffig sind.

Aus der EP 1 801 272 A1 ist ein Webteppich mit Polfäden und Bindekettfäden bekannt, bei dem neben den Polfäden auch Flottier-Schussfäden mit in das Grundgewebe eingewebt werden. Durch die quer verlaufenden Flottier-Schussfäden und die Polfäden wird hierbei eine strukturierte Oberfläche gebildet, bei der die Flottier-Schussfäden und die Polfäden eine unterschiedliche Fadenstärke aufweisen. Die Flottier-Schussfäden werden mithilfe von Haltefäden und die Polfäden mithilfe eines Oberschussfadens und eines Unterschussfadens in das Grundgewebe eingewebt. Die verwendeten Haltefäden treten hierbei nach außen nicht sichtbar in Erscheinung.

Aus dem US-Patent 3,004,564 ist ebenfalls ein Webteppich bekannt, bei dem Polfäden mithilfe einer Bindekette und einem Oberschuss- und einem Unterschussfaden in das Grundgewebe eingewebt werden. In diesem Fall werden zwei Polkettfäden gleicher Fadenstärke eingesetzt, die aber eine unterschiedliche Höhe aufweisen, wobei im Weiteren auch ein Aufschneiden der Polkettfäden im Bereich der Polnoppen vorgesehen ist.

Um die erhöhten Anforderungen hinsichtlich der Gestaltungsmöglichkeiten zu erfüllen, liegt der vorliegenden Erfindung die Aufgabe zu Grunde, einen neuartigen Wand- oder Bodenbelag nach der Rutenweb-Technologie herzustellen, welcher eine wesentlich verbesserte Haptik und Optik aufweist.

Zur Lösung der Aufgabe ist vorgesehenen, dass Polkettfäden mit unterschiedlichen Fadenstärken vorgesehen sind, welche in derart verwebt werden, dass zumindest zwei Polnoppen eines Polkettfadens gleicher Fadenstärke in Längsrichtung aufeinander folgend angeordnet sind, und die Polnoppen zwischen jeweils zwei benachbarten Schussfäden einer Ebene eingewebt werden. Weitere vorteilhafte Ausgestaltungen des Erfindungsgedankens sind in den Unteransprüchen aufgeführt.

Zur Verbesserung der Optik und Haptik von Wand- oder Bodenbelägen wird erfindungsgemäß mit Polkettfäden gearbeitet, die eine unterschiedliche Fadenstärke aufweisen, wobei die Polkettfäden mit unterschiedlicher Fadenstärke alternierend als Polnoppe ausgebildet werden. Hierzu besteht eine Vielzahl von vergleichbaren Möglichkeiten. Im einfachsten Fall kann in Längsrichtung des Wand- oder Bodenbelags, dass heißt in Richtung der Polkette, durch einen Wechsel der unterschiedlichen Fadenstärken eine Polnoppe mit voluminöser oder deutlich reduzierter Fülligkeit ausgebildet werden. Dies führt dazu, dass einige Bereiche der Oberfläche des Wand- oder Bodenbelags tiefer liegend angeordnet sind, und zwar immer dann, wenn ein Polkettfaden geringerer Fadenstärke als Polnoppe gegenüber einem Polkettfaden mit stärkerer Fadenstärke als Polnoppe ausgebildet ist. Im Zusammenspiel der ausgebildeten Polnoppen einer Fadenstärke und insbesondere in Kombination mit den weiteren Fadenstärken kann somit nicht nur ein gewünschtes Farbspiel erzielt werden, sondern darüber hinaus eine Höhenstruktur ausgebildet werden, wie sie vom Kunden individuell gewünscht wird. Hierbei kommt es darauf an, wie oft ein einzelner Polkettfaden einer bestimmten Fadenstärke als Polnoppe ausgebildet wird oder im unteren Fach der Bindekette liegen bleibt. Durch einen stetigen Wechsel einer bestimmten Anzahl von Polnoppen einer Fadenstärke und einem Übergang zu Polnoppen einer hiervon abweichenden Fadenstärke wird somit ein Höhenprofil in Längsrichtung erzielt, welches davon abhängt, wie viele Polnoppen einer Fadenstärke gebildet werden. Ebenso kann die Ausgestaltung des Wand- oder Bodenbelags quer zur Längsrichtung erfolgen in dem die benachbarten Polkettfäden unterschiedlicher Fadenstärke ebenfalls als Polnoppe ausgebildet werden. Somit ist ein Höhenprofil erzielbar, welches sich sowohl in Längs- als auch in Querrichtung des Wand- oder Bodenbelags erstreckt.

Konkret besteht hierbei die Möglichkeit, dass (n₁ +1) - Polnoppen einer ersten Fadenstärke und (n₂ +1) - Polnoppen zumindest einer zweiten Fadenstärke in Längsrichtung aufeinanderfolgend angeordnet sind. Hierbei ist n₁, n₂ eine natürliche Zahl, woraus sich ergibt, dass beispielsweise 1, 2, 3, 4, 5, ... Polnoppen einer ersten Fadenstärke und 1, 2, 3, 4, ... Polnoppen einer zweiten Fadenstärke in Längsrichtung alternierend ausgebildet sein können. Bei dieser Betrachtungsweise wird davon ausgegangen, dass die erste und zweite Fadenstärke unmittelbar nebeneinander liegt und sich in der Querrichtung zur Längserstreckung des Wand- oder Bodenbelags ebenfalls alternierend angeordnet ist.

In weiterer Ausgestaltung der Erfindung kann eine dritte oder weitere Fadenstärke hinzugenommen werden, sodass (n₁ +1) - Polnoppen einer ersten Fadenstärke und (n₂ +1) - Polnoppen einer zweiten Fadenstärke und (n₃ + 1) - Polnoppen einer dritten Fadenstärke in Längsrichtung aufeinanderfolgen angeordnet sind. Auch hierbei ist n₁, n₂ und n₃ eine natürliche Zahl.

Durch die Anordnung der Polnoppen unterschiedlicher Fadenstärken ergibt sich eine Struktur, die in Längsrichtung besonders ausgeprägt ist, sich jedoch auch über die gesamte Breite des Wand- oder Bodenbelags erstreckt. Die Anzahl der Polnoppen einer bestimmten Fadenstärke beeinflusst hierbei wesentlich sowohl die Haptik als auch Optik des Wand- oder Bodenbelags. Zusätzlich kommt hinzu, dass die Polkettfäden farblich zueinander abgesetzt werden können, sodass eine besondere Bemusterung sowohl farblich als auch in Strukturen mit klaren grafischen Linien oder jede Art von Formenmustern erfolgen kann.

Durch die vorliegende neuartige Webtechnologie besteht somit die Möglichkeit in Abhängigkeit der Fadenstärke sowohl gröbere Strukturen als auch feinere Strukturen herzustellen, welche eine besonders ausgeprägte Haptik aufweisen, wobei diese Haptik besonders durch die Anordnung unterschiedlicher Fadenstärken der Polkettfäden nebeneinander und hintereinander beeinflussbar ist.

Soweit die Polkettfäden als Polnoppe ausgebildet werden, liegen diese schlingenförmig vor, könnten aber im Bedarfsfall ebenso zumindest durch Einsatz von Messerruten teilweise aufgeschnitten werden, sodass ein teilstrukturierter Velous-/Schlingenbelag mit einem Höhenprofil entsteht.

Zur Durchführung des Webprozesses wird vorzugsweise eine zwei- oder mehrchorige Bindungstechnik eingesetzt. Die Oberfläche des hergestellten Wand- oder Bodenbelags wird hierbei wesentlich dadurch bestimmt, dass die Polkettfäden, soweit sie nicht als Polnoppe ausgebildet sind, Bestandteil des Grundgewebes werden und somit gegenüber den hochgezogenen Polnoppen tiefer liegend angeordnet sind. Der Webprozess kann ferner in zwei- oder Mehrschlussbindung durchgeführt werden.

In weiterer Ausgestaltung der Erfindung ist vorgesehen, dass der textile Wand- oder Bodenbelag in zwei- oder mehrchoriger Bindungstechnik gewebt wird, wobei darauf geachtet werden muss, dass die Polnoppen der Polkettfäden unterschiedlicher Garnstärke entsprechend eingebunden werden.

Für die Polkettfäden kommen hierbei glatte Garne oder geschlossene glatte Garne infrage, welche zu dem multikantig und/oder hohlkörpertörmig ausgebildet sein können. Bevorzugt bestehen die Polkettfäden aus synthetischen Garnen hergestellt, aber ebenso können andere Materialien, beispielsweise Naturfasern, Tierhaare oder Wollen, eingesetzt werden oder es können unterschiedliche Materialien als Polkettfäden verwendet werden, um besondere Effekte durch die unterschiedlichen Stoffe zu erzielen. Hierbei besteht unter anderem die Möglichkeit Materialien einzuweben, welche beispielsweise gummielastische Eigenschaften aufweisen, die dazu führen, dass die Polnoppen bei gleicher Rutenverwendung eine unterschiedliche Höhe aufweisen, weil durch die gummielastische Eigenschaft die Polnoppen zusammengezogen werden. Alternativ können Metallfäden oder mit Metallfäden umwickelte Garne eingesetzt werden, um über eine Bodenleitfähigkeit eine Erdung zu ermöglichen. Sämtliche der vorgenannten Garne oder Ausgestaltungsmöglichkeiten sind beliebig miteinander kombinierbar.

Zur Herstellung des Wand- oder Bodenbelags wird für die Polkettfäden eine Garnstärke von cirka 2.000 bis 4.000 dtex, insbesondere 2.700 dtex einerseits und cirka 8.000 bis 12.000 dtex, insbesondere 10.800 dtex, andererseits verwendet. Über die unterschiedlichen Garnstärken wird hierbei sichergestellt, dass die Voluminösität der einzelnen Polkettfäden für die Struktur und Haptik des Wand- oder Bodenbelags entscheidend zur Geltung kommt. Polnoppenzahl bei derartigen Wand- oder Bodenbelägen liegt zwischen 100.000 bis 250.000 Polnoppen je Quadratmeter, kann jedoch hiervon auch individuell abweichen. Die Rutendichte der Polkettfäden beträgt demgegenüber >34 Ruten pro 10 cm, wobei auch bei besonderen Wünschen oder besonderen Gestaltungen hiervon Abweichungen möglich sind. In Querrichtung des Wand- oder Bodenbelags werden bevorzugt mindestens 30 Reihen von Polnoppen pro 10 cm eingesetzt. Sämtliche Webparameter können jedoch nach oben oder unten variieren.

Zur farblichen Gestaltung der Wand- der Bodenbeläge können hierbei die Polkettfäden farblich abgesetzt sein, beispielsweise angefärbt oder durchgefärbt, sodass nicht nur ein Höhenprofil durch die Art der Webung entsteht, sondern darüber hinaus durch die farbliche Absetzung ein gewünschtes Muster, wobei im Zusammenspiel mit der Farbgebung und dem Höhenunterschied eine Vielzahl von Mustern herstellbar ist. Zur Ausbildung unterschiedlicher Polnoppen können zum Weben Ruten mit unterschiedlichen Stärken und Abmessungen in runder oder flach ausgebildeter Form in unterschiedlicher Reihenfolge eingesetzt werden, wobei an ihrem Ende zusätzlich ein Schneidmesser verwendet werden kann, sodass zumindest teilweise die Polnoppen aufgeschnitten werden und partiell ein Veloursteppich entsteht.

Der wesentliche Grundgedanke der vorliegenden Erfindung besteht darin, unterschiedliche Fadenstärken als Polkettfäden zu verwenden und diese in einem bestimmten Wechsel als Polnoppe auszubilden, um ein Höhenprofil in Längs- und Querrichtung des Wand- und Bodenbelags mit einer besonderen Haptik herzustellen.

Die Erfindung wird nochmals anhand der Zeichnungsfiguren erläutert.

Es zeigt
- Fig. 1: in einer Prinzipskizze eine Ausbildung von Polnoppen mit unterschiedlicher Fadenstärke,
- Fig. 2: in einer perspektivischen Ansicht einen strukturierten Verlauf der Polnoppen bei einem erfindungsgemäßen Wand- oder Bodenbelag in einer ersten beispielhaften Ausführung,
- Fig. 3: in einer perspektivischen Ansicht einen strukturierten Verlauf der Polnoppen bei einem erfindungsgemäßen Wand- oder Bodenbelag in einer zweiten beispielhaften Ausführung und
- Fig. 4: in einer perspektivischen Ansicht einen strukturierten Verlauf der Polnoppen bei einem erfindungsgemäßen Wand- oder Bodenbelag in einer dritten beispielhaften Ausführung.

Figur 1 zeigt in einer Prinzipskizze die Art und Weise, wie ein Wand- oder Bodenbelag hergestellt werden kann, in dem unterschiedliche Fadenstärken zur Ausbildung einer Polnoppe herangezogen werden. Eine in Längsrichtung verlaufende Polkette 1 besteht hierbei zumindest aus zwei Polkettfäden 2, 3, welche eine unterschiedliche Fadenstärke aufweisen. Die Polkettfäden 2, 3 werden in einem Grundgewebe 5 eingewebt, welches aus einer Grundkette 6 und zumindest einer Bindekette 7, wie im Ausführungsbeispiel dargestellt, besteht. Hinzu kommen rechtwinklig verlaufende Schussfäden 8, 9, welche eine Verbindung zwischen der Grundkette 6 und Bindekette 7 sowie den Polkettfäden 2, 3 ermöglichen. Im gezeigten Ausführungsbeispiel wird mit Hilfe einer Bindekette 7 und einer Grundkette 6 der Faden der Polkettfäden 2, 3 dadurch eingewebt, dass abwechselnd unter Ausbildung eines Unterschusses durch den Schussfaden 8 und eines Oberschusses durch den Schussfaden 9 eine Verwebung der Polkettfäden 2, 3 mit dem Grundgewebe 5 erfolgt, wobei eine Schlingenbildung durch die ebenfalls rechtwinklig eingetragene Rute 14 erfolgt.

Das gezeigte Ausführungsbeispiel zeigt zwei Polnoppen 12 einer ersten Fadenstärke sowie drei Polnoppen 13 einer weiteren Fadenstärke, sodass in Längsrichtung zwei Polnoppen 12 der ersten Fadenstärke und drei Polnoppen 13 der zweiten Fadenstärke aufeinander folgen. Die Variationsmöglichkeiten sind hierbei äußert vielfältig, beispielsweise kann nur eine einzelne Polnoppe 12 der ersten Fadenstärke von einer Vielzahl von Polnoppen 13 der zweiten Fadenstärke gefolgt werden. Grundsätzlich ist es hierbei möglich n₁ + 1 Polnoppen 12 einer ersten Fadenstärke und n₂ + 1 Polnoppen 13 einer zweiten Fadenstärke derart miteinander zu kombinieren, dass in Längsrichtung der Polkettfäden eine Höhenstruktur aufgrund der unterschiedlichen Fadenstärken entsteht. Diese Höhenstruktur setzt sich im Weiteren quer zur Längsrichtung fort, da eine Vielzahl von einzelnen Polkettfäden 2, 3 unterschiedlicher Fadenstärke nebeneinander angeordnet sind. Somit besteht im Weiteren die Möglichkeit in einer ersten Reihe einige Polnoppen 12 durch die erste Fadenstärke und im Anschluss daran einige Polnoppen 13 der zweiten Fadenstärke auszubilden, während in der dritten und vierten Reihe, und zwar quer zur Längsrichtung eine hiervon abweichende Strukturierung vorliegt. Konkret bedeutet dies, dass sowohl eine farbliche als auch eine strukturierte Gestaltung des Wand- oder Bodenbelages vorgenommen werden kann, wobei die Auflösung einer solchen Anordnung sich letztendlich auf zumindest eine Polnoppe 12, 13 begrenzt.

Hierbei kommt es darauf an, welche Fadenstärke diese Polnoppe 12, 13 aufweist, um eine entsprechende Voluminösität gegenüber den hiervon abweichenden Fadenstärken darzustellen. Selbstverständlich ist es hierbei auch möglich nicht nur mit zwei unterschiedlichen, sondern gegebenenfalls mit mehreren, vorzugsweise drei, Fadenstärken einen Wand- oder Bodenbelag herzustellen.

Durch die Verwendung unterschiedlicher Fadenstärken, unterschiedlicher Materialien der Polkettfäden 2, 3, unterschiedlicher Farbgestaltungen und gegebenenfalls zusätzlicher Einbindungen von besonderen, beispielsweise gummielastischen Materialien, kann zusätzlich der optische und teilweise der strukturierte Effekt beeinflusst werden.

In Figur 2 ist ein erfindungsgemäßer Wand- oder Bodenbelag 30 als erste Ausführungsvariante dargestellt. Der Wand- oder Bodenbelag 30 ist in einer perspektivischen Teilansicht dargestellt, wobei in Längsrichtung 35 einzelne Polkettfäden 31, 32, angeordnet sind, welche die Polkette bilden. In dieser Teilansicht eines Wand- oder Bodenbelags 30 ist ersichtlich, wie beispielhaft eine Anordnung der einzelnen Polkettfäden 31, 32 durch Ausbildung von Noppen gestaltet werden kann. In diesem Ausführungsbeispiel sind die Polkettfäden 31 in Längsrichtung 35 in einer Reihe angeordnet, wobei parallel zu diesem ersten Polkettfaden 31 ein zweiter Polkettfaden 32 mit einer geringeren Fadenstärke zu einer deutlichen Reduzierung der Polnoppenhöhe führt. In diesem gezeigten Ausführungsbeispiel folgt jeweils ein Polkettfaden 31 alternierend zu einem Polkettfaden 32 in Querrichtung 36, wobei die einzelnen Reihen der Polnoppen ein gleichartiges Höhenprofil aufweisen.

Figur 3 zeigt einen Wand- oder Bodenbelag 40 als weiteres Ausführungsbeispiel, bei dem Polkettfäden 41 und 42 jeweils als Polnoppen in Längsrichtung 45 derart ausgebildet sind, dass auf zwei Reihen eines Polkettfadens 41 eine Reihe eines Polkettfadens 42 mit geringerer Fadenstärke in Querrichtung 46 folgt. Diese Anordnung setzt sich symmetrisch quer zur Polkette fort.

Figur 4 zeigt eine weitere Variante eines Wand- oder Bodenbelags 50, der aus einzelnen Polkettfäden 51 und 52 in Längsrichtung 55 gebildet wird. Im Gegensatz zu den bisherigen Ausführungsbeispielen variiert bei dieser Lösung die Ausbildung der Polnoppen der Polkettfäden 51 und 52 nicht nur in Querrichtung 56, sondern auch in Längsrichtung 55 der Polkette. Diese Ausgestaltung entspricht einer Ausführungsvariante gemäß Figur 1. Die Anzahl der einzelnen Polnoppen der Polkettfäden 51, 52 und zwar gleicher Fadenstärke kann hierbei sowohl in Längsrichtung 55 als auch in Querrichtung 56 variiert werden, sodass eine Möglichkeit besteht n₁ + 1 Polkettfäden 51 mit n₂+1 Polkettfäden 52 zu variieren, wobei n₁ und n₂ natürliche Zahlen sind. Ebenso besteht die Möglichkeit, dass unter Verwendung beispielsweise eines dritten Polkettfadens weitere höhenmäßig unterschiedliche Polnoppen gebildet werden können.

### Bezugszeichenliste

- 1: Polkette
- 2: Polkettfäden
- 3: Polkettfäden
- 5: Grundgewebe
- 6: Grundkette
- 7: Bindekette
- 8: Schussfäden
- 9: Schussfäden
- 12: Polnoppen
- 13: Polnoppen
- 14: Rute
- 30: Wand- oder Bodenbelag
- 31: Polkettfäden
- 32: Polkettfäden
- 35: Längsrichtung
- 36: Querrichtung
- 40: Wand- oder Bodenbelag
- 41: Polkettfäden
- 42: Polkettfäden
- 45: Längsrichtung
- 46: Querrichtung
- 50: Wand- oder Bodenbelag
- 51: Polkettfäden
- 52: Polkettfäden
- 55: Längsrichtung
- 56: Querrichtung

## Patentansprüche

1. Verfahren zur Herstellung eines textilen Wand- oder Bodenbelages nach der Rutenweb-Technologie, umfassend eine in Längsrichtung (35, 45, 55) verlaufende Polkette (1) bestehend aus Polkettfäden (2; 3) und ein Grundgewebe (5) aus einer Grundkette (6) und zumindest einer Bindekette (7), sowie hierzu rechtwinklig verlaufende Schussfäden (8, 9), welche eine Verbindung zwischen der Grundkette (6) und Bindekette (7) sowie den Polkettfäden (2,3) ermöglichen,
**gekennzeichnet durch** Polkettfäden (2, 3, 31, 32, 41, 42, 51, 52) mit unterschiedlichen Fadenstärken, welche in derart verwebt werden, dass zumindest zwei Polnoppen (12, 13) eines Polkettfadens (1) gleicher Fadenstärke in Längsrichtung aufeinander folgend angeordnet sind und die Polnoppen (12, 13) zwischen jeweils zwei benachbarten Schussfäden (9) einer Ebene eingewebt werden.

2. Verfahren zur Herstellung eines textilen Wand- oder Bodenbelages, nach Anspruch 1,
**dadurch gekennzeichnet,**
**dass** (n₁+1) - Polnoppen (12, 13) einer ersten Fadenstärke und (n₂+1) - Polnoppen (12, 13) zumindest einer zweiten Fadenstärke in Längsrichtung aufeinander folgend angeordnet sind, wobei n₁, n₂ eine natürliche Zahl ist.

3. Verfahren zur Herstellung eines textilen Wand- oder Bodenbelages, nach Anspruch 1,
**dadurch gekennzeichnet,**
**dass** (n₁+1) - Polnoppen (12, 13) einer ersten Fadenstärke und (n₂+1) - Polnoppen (12, 13) einer zweiten Fadenstärke und (n₃+1) - Polnoppen (12, 13) einer dritten Fadenstärke in Längsrichtung aufeinander folgend angeordnet sind, wobei n₁ n₂, n₃ eine natürliche Zahl ist.

4. Verfahren zur Herstellung eines textilen Wand- oder Bodenbelages, nach einem der Ansprüche 1, 2 oder 3,
**dadurch gekennzeichnet,**
**dass** die unterschiedlichen Fadenstärken der Polkettfäden (2, 3, 31, 32, 41, 42, 51, 52) nebeneinander angeordnet sind.

5. Verfahren zur Herstellung eines textilen Wand- oder Bodenbelages, nach einen der Ansprüche 1 bis 4,
**dadurch gekennzeichnet,**
**dass** die unterschiedlichen Polkettfäden (2, 3, 31, 32, 41, 42, 51, 52) als Polnoppe (12, 13) partiell schlingenförmig hochgezogen werden.

6. Verfahren zur Herstellung eines textilen Wand- oder Bodenbelages, nach einem der Ansprüche 1 bis 5,
**dadurch gekennzeichnet,**
**dass** die Polkettfäden (2, 3, 31, 32, 41, 42, 51, 52) zumindest partiell in Längsrichtung nicht als Polnoppe (12, 13) ausgebildet, sondern ins Grundgewebe eingearbeitet werden.

7. Verfahren zur Herstellung eines textilen Wand- oder Bodenbelages, nach einem der Ansprüche 1 bis 6,
**dadurch gekennzeichnet,**
**dass** eine zwei oder mehrchorige Bindungstechnik eingesetzt wird und/oder dass dieser in zwei- oder Mehrschussbindung gewebt wird.

8. Verfahren zur Herstellung eines textilen Wand- oder Bodenbelages, nach einem der Ansprüche 1 bis 7,
**dadurch gekennzeichnet,**
**dass** als Polkettfäden (2, 3, 31, 32, 41, 42, 51, 52) ein glattes Garn oder ein geschlossenes glattes Garn verwendet wird, welches multikantig und/oder hohlkörperförmig ausgebildet ist.

9. Verfahren zur Herstellung eines textilen Wand- oder Bodenbelages, nach einem der Ansprüche 1 bis 8,
**dadurch gekennzeichnet,**
**dass** die Polkettfäden (2, 3, 31, 32, 41, 42, 51, 52) nach dem Weben teilweise aufgeschnitten werden, durch Einsatz von Messerruten.

10. Textiler Wand- oder Bodenbelag (30, 40, 50), hergestellt nach einem der Verfahrensansprüche 1 bis 9, umfassend eine in Längsrichtung (35, 45, 55) verlaufende Polkette (1) bestehend aus Plokettfäden (2; 3) und ein Grundgewebe (5) aus einer Grundkette (6) und zumindest einer Bindekette (7) sowie hierzu rechtwinklig verlaufende Schussfäden (8,9), welche eine Verbindung zwischen der Gundkette (6) und Bindekette (7) sowie den Pollketfäden (2, 3) ermöglichen, **dadurch gekennzeichnet,**
**dass** die Polkettfäden (2, 3, 31, 32, 41, 42, 51, 52) unterschiedliche Fadenstärken aufweisen, wobei zumindest zwei Polnoppen (12, 13) eines Polkettfadens (1) gleicher Fadenstärke in Längsrichtung aufeinander folgend angeordnet sind und die Polnoppen (12, 13) zwischen jeweils zwei benachbarten Schussfäden (9) einer Ebene liegen.

11. Textiler Wand- oder Bodenbelag (30, 40, 50) nach Anspruch 10,
**dadurch gekennzeichnet,**
**dass** die unterschiedlichen Fadenstärken der Polkettfäden (2, 3, 31, 32, 41, 42, 51, 52) nebeneinander angeordnet sind.

12. Textiler Wand- oder Bodenbelag (30, 40, 50) nach Anspruch 10 oder 11,
**dadurch gekennzeichnet,**
**dass** die unterschiedlichen Polkettfäden (2, 3, 31, 32, 41, 42, 51, 52) als Polnoppe (12, 13) partiell schlingenförmig hochgezogen sind.

13. Textiler Wand- oder Bodenbelag (30, 40, 50) nach Anspruch 10, 11 oder 12,
**dadurch gekennzeichnet,**
**dass** die Polkettfäden (2, 3, 31, 32, 41, 42, 51, 52) zumindest partiell in Längsrichtung nicht als Polnoppe (12, 13) ausgebildet, sondern ins Grundgewebe eingearbeitet sind.

14. Textiler Wand- oder Bodenbelag (30, 40, 50) nach einem der Ansprüche 10 bis 13,
**dadurch gekennzeichnet,**
**dass** als Polkettfäden (2, 3, 31, 32, 41, 42, 51, 52) ein glattes Garn oder ein geschlossenes glattes Garn verwendet wird, welches multikantig und/oder hohlkörperförmig ausgebildet ist.

15. Textiler Wand- oder Bodenbelag (30, 40, 50) nach einem der Ansprüche 10 bis 14,
**dadurch gekennzeichnet,**
**dass** die Polkettfäden (2, 3, 31, 32, 41, 42, 51, 52) aus synthetischen Garnen oder anderen Materialien, wie Wollen, Naturfasern, pflanzliche Fasern oder Tierhaare bestehen.

16. Textiler Wand- oder Bodenbelag (30, 40, 50) nach einem der Ansprüche 10 bis 15,
**dadurch gekennzeichnet,**
**dass** die Polkettfäden (2, 3, 31, 32, 41, 42, 51, 52) eine Garnstärke von cirka 2.000 bis 4.000 dtex einerseits oder cirka 8.000 bis 12.000 dtex andererseits aufweisen.

17. Textiler Wand- oder Bodenbelag (30, 40, 50) nach einem der Ansprüche 10 bis 16,
**dadurch gekennzeichnet,**
**dass** eine Polnoppenzahl zwischen 100.000 bis 250.000 Polnoppen je m² vorliegt.

18. Textiler Wand- oder Bodenbelag (1, 30, 40, 50) nach einem der Ansprüche 10 bis 17,
**dadurch gekennzeichnet,**
**dass** dieser eine Rutendichte der Polkettfäden (2, 3, 31, 32, 41, 42, 51, 52) >34 Ruten/10cm aufweist.

19. Textiler Wand- oder Bodenbelag (30, 40, 50) nach einem der Ansprüche 10 bis 18,
**dadurch gekennzeichnet,**
**dass** mindestens 30 Reihen von Polnoppen (12, 13) pro 10 cm in Querrichtung angeordnet sind.

## Claims

1. Method of manufacturing a textile wall or floor covering according to the pile wire weaving technology, comprising a pile warp (1) extending in the longitudinal direction (35, 45, 55) and consisting of pile warp threads (2; 3), and a ground fabric (5) of a ground warp (6) and at least one binding warp (7) and weft threads (8, 9) extending at right angles to it which enable a connection between the ground warp (6) and the binding warp (7) and the pile warp threads (2; 3),
**characterized by** pile warp threads (2, 3, 31, 32, 41, 42, 51, 52) with different thread sizes which are interwoven such that at least two tufts (12, 13) of one pile warp thread (1) of the same thread size are arranged consecutively in the longitudinal direction and the tufts (12, 13) are woven in between two adjacent weft threads (9) of one plane each.

2. Method of manufacturing a textile wall or floor covering according to claim 1,
**characterized in that**
(n₁+1) - tufts (12, 13) of a first thread size and (n₂+1) - tufts (12, 13) at least of a second thread size are arranged consecutively in the longitudinal direction, where n₁, n₂ is a natural number.

3. Method of manufacturing a textile wall or floor covering according to claim 1,
**characterized in that**
(n₁+1) - tufts (12, 13) of a first thread size and (n₂+1) - tufts (12, 13) of a second thread size and (n₃+1) - tufts (12, 13) of a third thread size are arranged consecutively in the longitudinal direction, where n₁, n₂, n₃ is a natural number.

4. Method of manufacturing a textile wall or floor covering according to one of claims 1, 2 or 3,
**characterized in that**
the different thread sizes of the pile warp threads (2, 3, 31, 32, 41, 42, 51, 52) are arranged one next to the other.

5. Method of manufacturing a textile wall or floor covering according to one of claims 1 to 4,
**characterized in that**
the different pile warp threads (2, 3, 31, 32, 41, 42, 51, 52) as tuft (12, 13) are partially pulled up like a loop.

6. Method of manufacturing a textile wall or floor covering according to one of claims 1 to 5,
**characterized in that**
the pile warp threads (2, 3, 31, 32, 41, 42, 51, 52) are at least partially not embodied as tuft (12, 13) in the longitudinal direction but worked into the ground fabric.

7. Method of manufacturing a textile wall or floor covering according to one of claims 1 to 6,
**characterized in that**
a binding technique with two or several groups is employed, and/or that it is woven by double-weft or multi-weft binding.

8. Method of manufacturing a textile wall or floor covering according to one of claims 1 to 7,
**characterized in that**
as pile warp threads (2, 3, 31, 32, 41, 42, 51, 52), a smooth yarn or a closed smooth yarn is used which is embodied polygonally and/or like a hollow body.

9. Method of manufacturing a textile wall or floor covering according to one of claims 1 to 8,
**characterized in that**
the pile warp threads (2, 3, 31, 32, 41, 42, 51, 52) are partially cut open after weaving by using knife pile wires.

10. Textile wall or floor covering (30, 40, 50), manufactured according to one of the method claims 1 to 9, comprising a pile warp (1) extending in the longitudinal direction (35, 45, 55) and consisting of pile warp threads (2; 3), and a ground fabric (5) of a ground warp (6) and at least one binding warp (7) and weft threads (8, 9) extending at right angles to it which enable a connection between the ground warp (6) and the binding warp (7) and the pile warp threads (2, 3), **characterized in that**
the pile warp threads (2, 3, 31, 32, 41, 42, 51, 52) have different thread sizes, where at least two tufts (12, 13) of a pile warp thread (1) of the same thread size are arranged consecutively in the longitudinal direction, and the tufts (12, 13) are lying between two adjacent weft threads (9) of one plane each.

11. Textile wall or floor covering (30, 40, 50) according to claim 10,
**characterized in that**
the different thread sizes of the pile warp threads (2, 3, 31, 32, 41, 42, 51, 52) are arranged one next to the other.

12. Textile wall or floor covering (30, 40, 50) according to claim 10 or 11,
**characterized in that**
the different pile warp threads (2, 3, 31, 32, 41, 42, 51, 52) as tuft (12, 13) are partially pulled up like a loop.

13. Textile wall or floor covering (30, 40, 50) according to claim 10, 11 or 12,
**characterized in that**
the pile warp threads (2, 3, 31, 32, 41, 42, 51, 52) are at least partially not embodied as tuft (12, 13) in the longitudinal direction but are worked into the ground fabric.

14. Textile wall or floor covering (30, 40, 50) according to one of claims 10 to 13,
**characterized in that**
a smooth yarn or a closed smooth yarn is used as pile warp threads (2, 3, 31, 32, 41, 42, 51, 52) and is embodied polygonally and/or like a hollow body.

15. Textile wall or floor covering (30, 40, 50) according to one of claims 10 to 14,
**characterized in that**
the pile warp threads (2, 3, 31, 32, 41, 42, 51, 52) consist of synthetic yarns or other materials, such as wool, natural fibers, vegetable fibers or animal hair.

16. Textile wall or floor covering (30, 40, 50) according to one of claims 10 to 15,
**characterized in that**
the pile warp threads (2, 3, 31, 32, 41, 42, 51, 52) have a yarn size of about 2,000 to 4,000 dtex on the one hand, or about 8,000 to 12,000 dtex on the other hand.

17. Textile wall or floor covering (30, 40, 50) according to one of claims 10 to 16,
**characterized in that**
a number of tufts between 100,000 to 250,000 tufts per m² is present.

18. Textile wall or floor covering (1, 30, 40, 50) according to one of claims 10 to 17,
**characterized in that**
it has a pile wire density of the pile warp threads (2, 3, 31, 32, 41, 42, 51, 52) of > 34 pile wires/10 cm.

19. Textile wall or floor covering (30, 40, 50) according to one of claims 10 to 18, **characterized in that** at least 30 rows of tufts (12, 13) per 10 cm are arranged in the transverse direction.

## Revendications

1. Procédé de fabrication d'un textile de revêtement mural ou de sol utilisant la technologie de tissage à verges, comprenant une chaîne de poil (1) s'étendant dans la direction longitudinale (35, 45, 55) constituée de fils de chaîne de poil (2; 3) et un tissu de base (5) constitué d'une chaîne de base (6) et d'au moins une chaîne de liage (7), ainsi que des fils de trame (8, 9) s'étendant perpendiculairement à celle-ci, qui permettent une liaison entre la chaîne de base (6) et la chaîne de liage (7) ainsi que les fils de chaîne de poil (2, 3),
**caractérisé par** des fils de chaîne de poil (2, 3, 31, 32, 41, 42, 51, 52) présentant différentes épaisseurs de fils, qui sont tissés de telle manière qu'au moins deux touffes de poil (12, 13) d'un fil de chaîne de poil (1) de même épaisseur de fil sont disposées se suivant dans la direction longitudinale et les touffes de poil (12, 13) sont entrelacées respectivement entre deux fils de trame (9) adjacents d'un niveau.

2. Procédé de fabrication d'un textile de revêtement mural ou de sol selon la revendication 1,
**caractérisé par le fait que** des touffes de poil (ni+1) (12, 13) d'une première épaisseur de fil et des touffes de poil (n₂+1) (12, 13) d'au moins une seconde épaisseur de fil sont disposées se suivant dans la direction longitudinale, n₁, n₂ étant un entier naturel.

3. Procédé de fabrication d'un textile de revêtement mural ou de sol selon la revendication 1,
**caractérisé par le fait que** des touffes de poil (ni+1) (12, 13) d'une première épaisseur de fil et des touffes de poil (n₂+1) (12, 13) d'une seconde épaisseur de fil et des touffes de poil (n₃+1) (12, 13) d'une troisième épaisseur de fil sont disposées se suivant dans la direction longitudinale, n₁, n₂, n₃ étant un entier naturel.

4. Procédé de fabrication d'un textile de revêtement mural ou de sol selon l'une des revendications 1, 2 ou 3,
**caractérisé par le fait que** les différentes épaisseurs de fil des fils de chaîne de poil (2, 3, 31, 32, 41, 42, 51, 52) sont disposées juxtaposées.

5. Procédé de fabrication d'un textile de revêtement mural ou de sol selon l'une des revendications 1 à 4,
**caractérisé par le fait que** les différents fils de chaîne de poil (2, 3, 31, 32, 41, 42, 51, 52) sont relevés sous forme de touffe de poil (12, 13) partiellement sous forme de boucle.

6. Procédé de fabrication d'un textile de revêtement mural ou de sol selon l'une des revendications 1 à 5,
**caractérisé par le fait que** les fils de chaîne de poil (2, 3, 31, 32, 41, 42, 51, 52) ne sont pas réalisés sous forme de touffe de poil (12, 13) au moins partiellement dans la direction longitudinale, mais intégrés dans le tissu de base (5).

7. Procédé de fabrication d'un textile de revêtement mural ou de sol selon l'une des revendications 1 à 6,
**caractérisé par le fait qu'**une technique de liage à une ou plusieurs arcades est utilisée et/ou que celui-ci est tissé par liage par double duite ou duites multiples.

8. Procédé de fabrication d'un textile de revêtement mural ou de sol selon l'une des revendications 1 à 7,
**caractérisé par le fait qu'**un fil lisse ou un fil lisse refermé sur lui-même est utilisé pour les fils de chaîne de poil (2, 3, 31, 32, 41, 42, 51, 52), qui est réalisé en forme multi-angulaire et/ou en forme de corps creux.

9. Procédé de fabrication d'un textile de revêtement mural ou de sol selon l'une des revendications 1 à 8,
**caractérisé par le fait que** les fils de chaîne de poil (2, 3, 31, 32, 41, 42, 51, 52) sont ouverts par coupure en partie après le tissage, en utilisant des couteaux verticaux.

10. Textile de revêtement mural ou de sol (30, 40, 50), fabriqué selon l'une des revendications du procédé 1 à 9, comprenant une chaîne de poil (1) s'étendant dans la direction longitudinale (35, 45, 55) constituée de fils de chaîne de poil (2, 3) et un tissu de base (5) constitué d'une chaîne de base (6) et d'au moins une chaîne de liage (7), ainsi que des fils de trame (8, 9) s'étendant perpendiculairement à celle-ci, qui permettent une liaison entre la chaîne de base (6) et la chaîne de liage (7) ainsi que les fils de chaîne de poil (2, 3),
**caractérisé par le fait que** les fils de chaîne de poil (2, 3, 31, 32, 41, 42, 51, 52) présentent différentes épaisseurs de fils, au moins deux touffes de poil (12, 13) d'un fil de chaîne de poil (1) de même épaisseur de fil étant disposées successivement dans la direction longitudinale et les touffes de poil (12, 13) se trouvant respectivement entre deux fils de trame (9) adjacents d'un niveau.

11. Textile de revêtement mural ou de sol (30, 40, 50) selon la revendication 10,
**caractérisé par le fait que** les différentes épaisseurs de fil des fils de chaîne de poil (2, 3, 31, 32, 41, 42, 51, 52) sont disposées juxtaposées.

12. Textile de revêtement mural ou de sol (30, 40, 50) selon la revendication 10 ou 11,
**caractérisé par le fait que** les différents fils de chaîne de poil (2, 3, 31, 32, 41, 42, 51, 52) sont relevés sous forme de touffe de poil (12, 13) partiellement sous forme de boucle.

13. Textile de revêtement mural ou de sol (30, 40, 50) selon la revendication 10, 11 ou 12,
**caractérisé par le fait que** les fils de chaîne de poil (2, 3, 31, 32, 41, 42, 51, 52) ne sont pas réalisés sous forme de touffe de poil (12, 13) au moins partiellement dans la direction longitudinale, mais intégrés dans le tissu de base (5).

14. Textile de revêtement mural ou de sol (30, ,40, 50) selon l'une des revendications 10 à 13,
**caractérisé par le fait qu'**un fil lisse ou un fil lisse refermé sur lui-même est utilisé pour les fils de chaîne de poil (2, 3, 31, 32, 41, 42, 51, 52), qui est réalisé en forme multi-angulaire et/ou en forme de corps creux.

15. Textile de revêtement mural ou de sol (30, 40, 50) selon l'une des revendications 10 à 14,
**caractérisé par le fait que** les fils de chaîne de poil (2, 3, 31, 32, 41, 42, 51, 52) sont constitués de fils synthétiques ou d'autres matières, comme des laines, des fibres naturelles, des fibres végétales ou des poils d'animaux.

16. Textile de revêtement mural ou de sol (30, 40, 50) selon l'une des revendications 10 à 15,
**caractérisé par le fait que** les fils de chaîne de poil (2, 3, 31, 32, 41, 42, 51, 52) présentent une épaisseur de fil d'environ 2.000 à 4.000 dtex d'un côté ou d'environ 8.000 à 12.000 dtex de l'autre côté.

17. Textile de revêtement mural ou de sol (30, 40, 50) selon l'une des revendications 10 à 16,
**caractérisé par le fait qu'**il présente un nombre de touffes de poil situé entre 100.000 et 250.000 touffes de poil par m².

18. Textile de revêtement mural ou de sol (1, 30, 40, 50) selon l'une des revendications 10 à 17,
**caractérisé par le fait que** ce dernier présente une densité de verges des fils de chaîne de poil (2, 3, 31, 32, 41, 42, 51, 52) > 34 verges par 10 cm.

19. Textile de revêtement mural ou de sol (30, 40, 50) selon l'une des revendications 10 à 18,
**caractérisé par le fait qu'**au moins 30 rangées de touffes de poil (12, 13) par 10 cm sont disposées dans le sens transversal.
